# EUROPÄISCHE PATENTANMELDUNG

(11) **EP 4 108 398 A1**
(43) Veröffentlichungstag der Anmeldung: **28.12.2022**
(21) Anmeldenummer: 22179143.7
(22) Anmeldetag: 15.06.2022
(51) Int. Cl.: B26D 3/08, B26D 7/27, B26F 1/38, B41J 3/28, B41J 11/66

(54) **VORRICHTUNG ZUM ZUSCHNEIDEN VON FOLIENFÖRMIGEM MATERIAL**

(30) Priorität: 21.06.2021 DE 202021103314 U
(71) Anmelder: Bodo Möller Chemie GmbH, 63069 Offenbach a.M. HE Hessen (DE)
(72) Erfinder: Haug, Frank, 63069 Offenbach a.M. (DE)
(74) Vertreter: Witte, Weller & Partner Patentanwälte mbB

(57) **Zusammenfassung**

Es wird eine Vorrichtung zum Zuschneiden von folienförmigem Material (30), insbesondere von Wärmeleitfolienmaterial, angegeben, mit einem Schneidplotter (10), der mindestens ein Schneidmesser (28) zum Schneiden des Materials (30) aufweist, und mit einer Kennzeichnungseinheit (18), die zur individuellen Kennzeichnung eines jeden geschnittenen Teils (28) ausgebildet ist (Fig.1).

## Beschreibung

Die Erfindung betrifft eine Vorrichtung zum Zuschneiden von folienförmigem Material, insbesondere von Wärmeleitfolienmaterial, mit einem Schneidplotter.

Elektrische und elektronische Komponenten, wie etwa Prozessoren oder Batteriemodule, erzeugen beim Betrieb Wärme. Zu hohe Temperaturen wirken sich negativ auf die Lebensdauer, die Zuverlässigkeit und die Leistung solcher Bauteile aus. In der Praxis muss die Wärme also möglichst effektiv abgeführt werden. Hierzu werden Kühlkörper eingesetzt. Dabei muss der Wärmeübergang zwischen dem Kühlkörper und dem Bauteil möglichst effektiv sein. Zum Ausgleich von Oberflächenrauigkeiten und Unterschieden in den thermischen Ausdehnungskoeffizienten werden häufig wärmeleitfähige Folien verwendet. Solche Folien sind meist auf der Basis von organischen Polymeren oder Silikonen hergestellt und mit wärmeleitenden Verbindungen angereichert. In der Praxis müssen wärmeleitfähige Folien individuell auf die Bauteilform und -größe und den Spalt zwischen Bauteil und Kühlkörper angepasst werden. Solche Folien werden als Rollenware oder Bögen auf einer Trägerfolie bereitgestellt, die zugeschnitten werden müssen.

Für Großserienteile bildet sich ein Stanzprozess an. Für Kleinserien oder Prototypen ist dies zu aufwändig. Darüber hinaus wird in der Praxis werden von vielen Anwendern, beispielsweise in der Automobiltechnik, in letzter Zeit eine Nachverfolgbarkeit bei der Herstellung verlangt.

Vor diesem Hintergrund liegt der Erfindung die Aufgabe zugrunde, ein Zuschneiden von folienförmigem Material, insbesondere von Wärmeleitfolienmaterial, auf besonders wirtschaftliche Weise zu ermöglichen, wobei einer Nachverfolgbarkeit der Herstellung gewährleistet sein soll.

Diese Aufgabe wird durch eine Vorrichtung zum Zuschneiden von folienförmigem Material, insbesondere von Wärmeleitfolienmaterial, mit einem Schneidplotter gelöst, der mindestens ein Schneidmesser zum Schneiden des Materials aufweist, und mit einer Kennzeichnungseinheit, die zur individuellen Kennzeichnung eines hiermit geschnittenen Teils ausgebildet ist.

Die Aufgabe der Erfindung wird auf diese Weise vollkommen gelöst.

Durch ein Zuschneiden auf einem Schneidplotter, kann das Folienmaterial auch bei Kleinserien und Prototypen, auf besonders wirtschaftliche und flexible Weise präzise zugeschnitten werden.

Durch eine zusätzlich vorgesehene Kennzeichnungseinheit, die zur individuellen Kennzeichnung eines jeden geschnittenen Teils ausgebildet ist, sind die geschnittenen Teile individuell nachverfolgbar. Für die Kennzeichnungseinheit kann etwa ein Schneidplotter, wie von der Firma Zünd, Altstätten, Schweiz, angeboten, etwa mit einem Druckkopf der Fa. Leibinger, Tuttlingen, Deutschland, ausgestattet werden. Hierbei handelt es sich um einen Inkjet-Druckkopf.

Gemäß einer weiteren Ausgestaltung der Erfindung ist die Vorrichtung zum Schneiden von Material auf einer Trägerfolie ohne ein Durchtrennen der Trägerfolie ausgebildet. Hierzu ist die Schnitttiefe präzise steuerbar.

Auf diese Weise kann bevorzugt Wärmeleitfolienmaterial geschnitten werden, bei dem beim Schneiden die Trägerfolie nicht durchtrennt werden darf.

Gemäß einer weiteren Ausgestaltung der Erfindung ist eine Steuerung vorgesehen, die zur Steuerung des mindestens einen Schneidmessers ausgebildet ist, und die dazu ausgebildet ist, die Kennzeichnungseinheit derart zu steuern, dass jedes zugeschnittene Teil mit einer eindeutigen, nachverfolgbaren Kennzeichnung versehen ist.

Bei der Kennzeichnung kann es sich etwa um einen Barcode, einen QR-Code, eine Artikelnummer, ein Datum oder eine fortlaufende Kennzeichnung bzw. um Kombinationen hiervon handeln.

Gemäß einer weiteren Ausgestaltung der Erfindung ist die Kennzeichnungseinheit unabhängig vom Schneidmesser verfahrbar.

Dies erlaubt eine besonders schnelle und flexible Bearbeitung.

In einer vereinfachten Ausführung kann das Schneidmesser jedoch auch an einem Schneidkopf gehalten sein, der gemeinsam mit der Kennzeichnungseinheit verfahrbar ist.

Die Kennzeichnungseinheit weist bevorzugt einen Druckkopf auf, insbesondere einen Inkjet-Druckkopf. Grundsätzlich sind jedoch auch andere Kennzeichnungsmöglichkeiten, etwa mittels eines Lasers, denkbar.

Je nach der Art des zu schneidenden folienförmigen Materials können unterschiedliche Schneidmesser verwendet werden, beispielsweise feststehende Messer, oszillierend angetriebene Messer oder etwa mittels Ultraschall angetriebene Messer.

Es versteht sich, dass die vorstehend genannten und die nachstehend noch zu erläuternden Merkmale der Erfindung nicht nur in der jeweils angegebenen Kombination, sondern auch in anderen Kombinationen oder in Alleinstellung verwendbar sind, ohne den Rahmen der Erfindung zu verlassen.

Weitere Merkmale und Vorteile der Erfindung ergeben sich aus der nachfolgenden Beschreibung eines bevorzugten Ausführungsbeispiels unter Bezugnahme auf die Zeichnung.

Die einzige Fig. 1 zeigt eine perspektivische Ansicht einer erfindungsgemäßen Vorrichtung in vereinfachter Darstellung.

In Fig. 1 ist eine erfindungsgemäße Vorrichtung in vereinfachter Ausführung perspektivisch dargestellt und insbesondere mit der Ziffer 10 bezeichnet.

Bei der Vorrichtung 10 handelt es sich um einen Schneidplotter der Firma Zünd, Altstätten, Schweiz,. Die Vorrichtung 10 weist einen Schneidtisch 12 zur Auflage von plattenförmigem Material 30 oder zum Transport von endlosem Material 30 auf.

Zwischen den beiden Seiten verläuft ein Joch 14, an dem ein Schneidkopf 12 in Pfeilrichtung 22 in beiden Richtungen verfahrbar aufgenommen ist. Zusätzlich ist das Joch 14 in Richtung des Pfeiles 20 verfahrbar. Alternativ oder zusätzlich kann auch der Schneidtisch 12 mit einem Antrieb versehen sein, um endloses, folienförmiges Material verarbeiten zu können.

Erfindungsgemäß ist nun zusätzlich zum Schneidkopf 16 eine Kennzeichnungseinheit 18 am Joch 14 unabhängig vom Schneidkopf 16 verfahrbar aufgenommen, wie durch den Pfeil 24 angedeutet ist.

Der Schneidkopf 16 weist ein Schneidmesser 28 zum Schneiden von Teilen 34 am folienförmigen Material 30 auf. Im Falle von Wärmeleitfolienmaterial werden diese auf einer Trägerfolie gehalten, die beim Schneidvorgang nicht durchtrennt werden darf.

Die Vorrichtung 10 ist ferner mit einer zentralen Steuerung 26 versehen, mittels derer ein automatischer Ablauf beim Schneidvorgang mithilfe von CAD-Daten gewährleistet ist. Hierbei ist die Steuerung 26 derart programmiert, dass jedes geschnittene Teil 34 mit einer eindeutigen, nachverfolgbaren Kennzeichnung mittels der Kennzeichnungseinheit 18 versehen wird. Die Kennzeichnung wird mittels eines Inkjet-Druckkopfs 32 der Fa. Leibinger, Tuttlingen, Deutschland, appliziert, wobei der Druckvorgang von der Steuerung 26 gesteuert wird. Jedes geschnitte Teil 28 wird mit einer individuell nachverfolgbaren Kennzeichnung versehen.

## Patentansprüche

1. Vorrichtung zum Zuschneiden von folienförmigem Material (30), insbesondere von Wärmeleitfolienmaterial, mit einem Schneidplotter (10), der mindestens ein Schneidmesser (28) zum Schneiden des Materials (30) aufweist, und mit einer Kennzeichnungseinheit (18), die zur individuellen Kennzeichnung eines jeden geschnittenen Teils (28) ausgebildet ist.

2. Vorrichtung nach Anspruch 1, bei der die Vorrichtung zum Schneiden von Material (30) auf einer Trägerfolie ohne ein Durchtrennen der Trägerfolie ausgebildet ist.

3. Vorrichtung nach Anspruch 1 oder 2, mit einer Steuerung (26), die zur Steuerung des mindestens einen Schneidmessers (28) ausgebildet ist, und die dazu ausgebildet ist, die Kennzeichnungseinheit (18) derart zu steuern, dass jedes zugeschnittene Teil mit einer eindeutigen, nachverfolgbaren Kennzeichnung versehen ist.

4. Vorrichtung nach einem der vorhergehenden Ansprüche, bei der die Kennzeichnungseinheit (18) zur Beschriftung der geschnittenen Teile zumindest mit einem Barcode, einem QR-Code, einer Artikelnummer, einem Datum oder einer fortlaufenden Kennzeichnung ausgebildet ist.

5. Vorrichtung nach einem der vorhergehenden Ansprüche, bei der die Kennzeichnungseinheit (18) unabhängig vom Schneidmesser (28) verfahrbar ist.

6. Vorrichtung nach einem der vorhergehenden Ansprüche, bei der das Schneidmesser (28) an einem Schneidkopf (16) gehalten ist, der gemeinsam mit der Kennzeichnungseinheit (18) verfahrbar ist.

7. Vorrichtung nach einem der vorhergehenden Ansprüche, bei der die Kennzeichnungseinheit (18) einen Druckkopf (32), insbesondere einen Ink-Jet-Kopf, aufweist.

8. Vorrichtung nach einem der vorhergehenden Ansprüche, bei der das Schneidmesser (28) als feststehendes Messer, als oszillierend angetriebenes Messer, oder als mittels Ultraschall angetriebenes Messer ausgebildet ist.
